# EUROPÄISCHE PATENTSCHRIFT

(11) **EP 0 543 148 B1**
(45) Veröffentlichungstag und Bekanntmachung des Hinweises auf die Patenterteilung: **27.03.1996**
(21) Anmeldenummer: 92117686.3
(22) Anmeldetag: 16.10.1992
(51) Int. Cl.: G08B 13/194

(54) **Verfahren und Vorrichtung zum Erkennen von Veränderungen im Bildinhalt eines Videobildes**
Method and device for detecting changes in a video image
Procédé et dispositif pour détecter des changements dans une image vidéo

(30) Priorität: 21.11.1991 DE 4138254
(43) Veröffentlichungstag der Anmeldung: 26.05.1993
(73) Patentinhaber: GRUNDIG E.M.V. Elektro-Mechanische Versuchsanstalt Max Grundig GmbH & Co. KG, D-90762 Fürth (DE)
(72) Erfinder: Rumland, Rainer, Dipl.-Ing., GRUNDIG E.M.V., W-8510 Fürth/Bay (DE)

(56) Entgegenhaltungen:
- DE-A- 2 715 083
- US-A- 4 249 207
- PROCEEDINGS OF THE 1989 INTERNATIONAL CARNAHAN CONFERENCE ON SECURITY TECHNOLOGY 3. Oktober 1989, Zürich, SS. 145-147; E. KOZLOW: 'DAVID'

## Beschreibung

Die Erfindung betrifft ein Verfahren zur Erkennung von Veränderungen des Bildinhaltes von Videobildern und eine Anordnung zur Durchführung des Verfahrens.

Derartige Verfahren und Anordnungen werden in Videoüberwachungssystemen eingesetzt, die die Aufgabe haben ein bestimmtes Gebiet auf Veränderungen, insbesondere auf Bewegungen, hin zu überwachen, und im Fall einer erkannten Veränderung ein Alarmsignal auszugeben, wobei Fehlalarme weitgehend ausgeschlossen werden sollen.

Ein System zum Erkennen von Veränderungen bzw. Bewegungen in einem von einer Fernsehkamera überwachten Gebiet ist aus der deutschen Offenlegungsschrift DE 27 15 083 A1 bekannt. Dort werden Bewegungen bzw. Veränderungen im überwachten Bereich durch Diskrimination eines von einer Fernsehkamera aufgenommenen Videosignales erkannt. Zur Vermeidung von Fehlalarmen durch allgemeine Helligkeitsänderungen wird das erhaltene Fernsehbild in mehrere Felder unterteilt, die einzeln in einer Alarmeinrichtung ausgewertet werden. Eines dieser in Größe und Lage frei wählbaren Felder ist dazu bestimmt, eine Alarmauslösung durch das Auswerteergebnis ein oder mehrerer der übrigen Felder zu unterdrücken, wenn eine Helligkeitsänderung in diesem Feld auftritt. Durch ein derartiges System wird zwar die Auslösung eines Fehlalarmes weitgehend vermieden, aber bei einer Helligkeitsänderung, die zwar nahezu den gesamten Bildbereich umfaßt, jedoch nicht das ausgewählte Feld, wird trotzdem ein Fehlalarm ausgelöst. Weiterhin wird im Fall einer alarmrelevanten Änderung die Alarmgabe unterdrückt, wenn gleichzeitig eine Veränderung im ausgewählten Feld erkannt wird.

Aus der europäischen Patentschrift EP O 183 106 B1 ist ein Bildsensorsystem zur Detektion von Änderungen bekannt, bei dem ein aktuell aufgenommenes Bild mit einer Mehrzahl von abgespeicherten Bildern verglichen wird. Die abgespeicherten Bilder beinhalten normale Änderungen, d.h. Änderungen des Bildinhalts, die keine Alarmauslösung hervorrufen sollen. Bei diesem System können zwar eine Vielzahl von nicht alarmrelevanten Änderungen abgespeichert werden und somit die Wahrscheinlichkeit einer Fehlalarmauslösung reduziert werden, aber mit zunehmender Anzahl der zu vergleichenden, abgespeicherten Bilder erhöht sich auch die Verarbeitungszeit bzw. die benötigte Rechenleistung des Auswertesystems. Ferner besteht die Möglichkeit, daß alarmrelevante Änderungen, die Ähnlichkeit mit nicht alarmrelevanten Änderungen haben, nicht erkannt werden oder allgemeine Änderungen, beispielsweise bestimmte Änderungen der Lichtverhältnisse im überwachten Gebiet, zu Fehlalarmen führen, wenn sie nicht mit einem abgespeicherten Bild übereinstimmen.

Aus der deutschen Offenlegungsschrift DE 38 42 356 A1 ist ein System zum Feststellen einer Bewegung bzw. einer Veränderung im Überwachungsbereich mehrerer Fernsehkameras bekannt, bei dem jeweils das Bild einer Fernsehkamera analysiert wird, indem das aktuelle Bild mit einem vorangegangenen Bild verglichen wird. Dazu wird der Bildinhalt zeilenweise überprüft, wobei zu jeder Zeile ein Mittelwert aus Bildinformationen gebildet wird. Für alle Bildpunkte wird eine Sollabweichung von der jeweiligen Bildinformation vorgegeben und die Gesamtzahl der Bildpunkte des aktuellen Bildes, die die vorgegebene Sollabweichung überschreitet, wird mit der entsprechenden Gesamtzahl der Bildpunkte des gespeicherten Bildinhaltes verglichen und gegebenenfalls Alarm ausgelöst. Durch die zeilenweise Mittelwertbildung wird zwar in eingeschränktem Umfang eine Anpassung an wechselnde Lichtverhältnisse erreicht, jedoch führt die Mittelwertbildung auch zu Unsicherheiten bezüglich einer sicheren Erkennung von alarmrelevanten Veränderungen.

Eine Verbesserung in der Auswertesicherheit wird erreicht, indem das aufgenommene Videobild in eine Vielzahl von Feldern unterteilt wird, wobei je nach Aufwand ein Feld auch aus nur einem Bildpunkt bestehen kann. In jedem Feld wird ein Helligkeitswert integral bestimmt und mit dem gespeicherten Wert eines entsprechenden Feldes aus einem vorhergehenden Videobild verglichen. Liegt eine Veränderung vor, die einen bestimmten Grenzwert überschreitet, geht man davon aus, daß ein alarmrelevantes Objekt eingedrungen ist. Auch bei dieser Auswertung ist eine begrenzte Anpassung an bestehende bzw. sich verändernde Lichtverhältnisse gegeben, indem jeweils ein integraler Mittelwert von in gewissem Zeitabstand aufgenommenen Videobildern verglichen wird und vorgegebene Toleranzgrenzen bei kleineren Änderungen nicht unmittelbar zur Alarmauslösung führen. Bei schnellen Änderungen, beispielsweise durch vorüberziehende Wolken, die eine Schattenbildung verursachen, wird jedoch bei diesen bekannten Systemen ein Fehlalarm ausgelöst.

Eine Verbesserung in Bezug auf die Unterdrückung von Fehlalarmen ist gegeben, indem die Alarmgebung unterdrückt wird, wenn eine großflächige Änderung eintritt, d.h. wenn der überwiegende Anteil der ausgewerteten Felder eine Änderung erfährt, die über die Toleranzgrenzen hinaussgeht. In diesem Fall wird davon ausgegangen, daß sich die Lichtverhältnisse geändert haben. Durch diese Art der Alarmunterdrückung entsteht jedoch der Nachteil, daß während der Zeit der Alarmunterdrückung auch eine alarmrelevante Veränderung nicht erkannt werden kann.

Aus dem Aufsatz "DAVID: ADVANCED DEVELOPMENTS FOR THE NEXT GENERATION OF VIDEO INTRUSION DETECTION" von E. Kozlow, Proceedings of the 1989 International Carnahan Conference on Security Technology, 3. Oktober 1989, Zürich, Seiten 145-147, ist ein Videoeindringdetektor bekannt, bei dem ein zu überwachendes Zielgebiet in Zellen aufgeteilt wird und für jede Zelle ein Wert für die Intensität gebildet wird. Eindringlinge werden auf Grund von Kontraständerungen erkannt.
In diesem Dokument ist ferner einer weitere Methode zur Eindringdetektion angegeben, bei der auch Eindringlinge, die nur eine kleine Kontraständerung verursachen, erkannt werden. Zu diesem Zweck werden nicht mehr Kontrastunterschiede zeitlich aufeinanderfolgender Bilder oder Zellen bewertet, sondern es wird das Verhältnis der Intensität im Zielgebiet und dem Durchschnittswert der Hintergrundintensität gebildet. Der Nachteil dieser Methode besteht darin, daß sich im Tagesverlauf auf Grund eines veränderten Sonnenstandes das Verhältnis der Intensität im Zielgebiet und der durchschnittlichen Intensität im Bildhintergrund verändern kann, wodurch Fehlalarme ausgelöst werden.

Aufgabe der Erfindung ist es, ein Videokontrollsystem anzugeben, bei dem eine sichere Unterdrückung von Fehlalarmen und gleichzeitig eine sichere Erkennung von alarmrelevanten Veränderungen gegeben ist.

Diese Aufgabe wird gemäß der Erfindung gelöst, indem bei einem aktuell aufgenommenen Videobild, das in eine Vielzahl von Feldern unterteilt wird, und bei dem für jedes Feld ein Helligkeitswert integral bestimmt wird, der Quotient aus diesem Helligkeitswert und dem Helligkeitswert des entsprechenden Feldes aus einem

vorangegangenen Bild gebildet wird. Bei Vorliegen einer Helligkeitsänderung ist der Quotient ungleich 1, während der Quotient gleich 1 ist, wenn keine Helligkeitsänderung vorliegt.
Bei einer nicht alarmrelevanten Änderung, beispielsweise einer großflächigen Änderung der Lichtverhältnisse, wird die Helligkeitsänderung als nicht alarmrelevant erkannt, wenn die Quotienten der einzelnen Felder den gleichen Wert haben. Ergeben sich während einer großflächigen Helligkeitsänderung zusätzlich Änderungen auf Grund von alarmrelevanten Bewegungen durch einen in das überwachte Gebiet eindringenden Gegenstand oder eine eindringende Person, unterscheidet sich der Quotient in diesem oder diesen Feldern von den übrigen. Es wird also ein Alarm ausgelöst.

Der Vorteil des erfindungsgemäßen Verfahrens liegt darin, daß zu jedem Zeitpunkt eine alarmrelevante Änderung im Bildinhalt erkannt wird. Bei den bekannten Verfahren wird meist die Differenz zwischen einem aktuellen und einem vorangegangenen Bild gebildet. Ein helles Objekt hat dann beispielsweise einen Helligkeitswert von 100, ein dunkles Objekt von 10. Durch eine allgemeine Änderung der Lichtverhältnisse fällt beispielsweise der Helligkeitswert des hellen Objektes auf 80, der des dunklen Objektes entsprechend auf 8. Bildet man die Differenz erhält man einen Wert von 20 für das helle und einen Wert von 2 für das dunkle Objekt. Ein Differenzwert für ein eingedrungenes, alarmrelevantes Objekt kann beispielsweise bei 10 liegen. Folglich kann eine Alarmerkennung nicht zweifelsfrei erfolgen. Entweder wird ein Fehlalarm in Kauf genommen oder die Alarmgabe bei einer großflächigen Helligkeitsänderung unterbrochen, wobei im zweiten Fall die alarmrelevante Änderung nicht zur Alarmgabe führt.

Beim erfindungsgemäßen Verfahren ergibt sich sowohl für das helle als auch für das dunkle Objekt ein Quotient von 1.25, während sich für ein eingedrungenes Objekt ein dazu unterschiedlicher Quotient ergibt, da durch die Bewegung ein zusätzlicher Faktor in die Quotientenbildung mit einfließt.

Eine vorteilhafte Ausgestaltung der Erfindung ergibt sich durch die Vorgabe eines Grenzbereiches für den Quotienten aus dem aktuellen Helligkeitswert eines Feldes und dem entsprechenden Helligkeitswert des Feldes aus einem vorhergehenden Bild. In diesem Fall wird eine Helligkeitsänderung erst dann erkannt, wenn dieser Grenzbereich über- oder unterschritten wird. Durch die Vorgabe dieses Grenzbereiches werden mögliche Fehlalarme durch kleinere Schwankungen in der Bildhelligkeit, die nicht alle Felder betreffen, oder durch Bildrauschen unterdrückt.

Eine vorteilhafte Weiterbildung ergibt sich auch durch die Bildung eines Mittelwertes aller unauffälligen Quotienten, von dem ausgehend ein Grenzbereich ermittelt wird, bei dessen Überschreiten eine relevante Änderung erkannt wird. Diese Mittelwertbildung ist insbesondere bei großflächigen Bildänderungen von Vorteil, da nicht in allen Feldern exakt die gleiche relative Änderung eintritt.

In einer anderen vorteilhaften Weiterbildung der Erfindung werden mehrere Felder zu jeweils einem Bereich zusammengefaßt. Auf diese Weise entstehen mehrere Bereiche, von denen jeder für sich ausgewertet wird. Dementsprechend kann für jeden dieser Bereiche bei Vorliegen einer alarmrelevanten Änderung ein Alarmsignal ausgegeben werden, das diesem Bereich entspricht. Durch diese Zuordnung kann in vorteilhafter Weise das mit einer Videokamera überwachte Gebiet in mehrere Bereiche aufgeteilt werden, so daß bei einer Alarmgabe der Bereich, in dem eine alarmrelevante Änderung aufgetreten ist, erkennbar ist.

In einer weiteren Ausbildung der Erfindung werden anstelle der Helligkeitsinformation oder zusätzlich zur Helligkeitsinformation Farbinformationen zur Quotientenbildung herangezogen. Auf diese Weise wird erreicht, daß auch alarmrelevante Veränderungen des Bildinhaltes, die nur die Farbe, nicht aber die Helligkeit betreffen, erkannt werden.

Im weiteren wird die Erfindung an Hand der Figuren 1 und 2 näher beschrieben.
- Figur 1: zeigt ein zu überwachendes Gebiet,
- Figur 2: zeigt ein Ausführungsbeispiel der erfindungsgemäßen Vorrichtung.

In Figur 1 ist ein zu überwachendes Gebiet mit den Gebäuden 1 und 2, sowie einem Fahrzeug 3 dargestellt. Vom Fahrzeug 3 wird angenommen, daß es sich bewegt. Die Lage des Fahrzeugs im aktuellen Bild ist durch eine gestrichelte Linie dargestellt, die Lage in einem vorhergehenden Bild ist durch die durchgehende Linie dargestellt. In die Gebäude, sowie in den einzelnen Gebäudeteilen, und im Fahrzeug sind Quotientenwerte eingetragen. Diese Werte sind beispielsweise 1,0 bei gleichbleibenden Verhältnissen bzw. 1,4 bei bei einer allgemeinen Helligkeitsänderung zwischen dem aktuellen Bild und einem vorangegangenem Bild. Der Bereich, in dem sich durch die Bewegung des Fahrzeuges eine Veränderung ergibt, ist in der Figur schraffiert dargestellt. In diesem Bereich wird ein abweichender Quotient von beispielsweise 1,2 bei sonst gleichbleibenden Verhältnissen, bzw. von 1,6 bei einer allgemeinen Helligkeitsänderung ermittelt. In beiden Fällen ergibt sich ein vom übrigen Bild unterschiedlicher Quotient, der auf eine alarmrelevante Veränderung hinweist und somit zur Alarmauslösung führt.

In Figur 2 ist eine Anordnung zur Durchführung des erfindungsgemäßen Verfahrens dargestellt. Diese Anordnung enthält eine Überwachungskamera 11, deren Videosignal an eine Funktionseinheit zur Mittelwertbildung 12 für die bestimmten Felder zugeführt wird. Die erhaltenen Mittelwerte werden an die Funktionseinheit zur Quotientenbildung 15 gegeben. Weiterhin werden entsprechende Werte eines vorangegangenen Bildes aus dem Speicher 13 an die Funktionseinheit zur Quotientenbildung 15 gegeben. Die erhaltenen Quotienten werden in der Auswerteeinheit 16 überprüft. Die Überprüfung betrifft den Vergleich der von den einzelnen Feldern erhaltenen Quotienten und erkennt Abweichungen von Quotienten eines oder weniger Felder vom allgemeinen Durchschnittswert, der aus allen Feldern eines Bildes gebildet wird. Weiterhin kann bei dem Vergleich ein Grenzwert der Abweichung vom Durchschnittswert berücksichtigt werden, so daß eine Alarmauslösung bei geringfügigen Schwankungen, die nicht alarmrelevant sind, nicht stattfindet. Im Falle einer Abweichung über den Grenzwert hinaus wird die Alarmgabeeinheit 17 angesteuert, die ein akustisches und/oder ein visuelles Alarmsignal ausgibt. Die Anordnung enthält weiterhin eine Steuereinheit 14, von der der Ablaufvorgang gesteuert wird. Diese Steuereinheit 14 ist mit den übrigen Funktionsblöcken gekoppelt, die einzelnen Verbindungen sind in der Figur 2 nicht dargestellt.

Der Speicher 13 ist in vorteilhafter Weise so ausgeführt, daß in ihm die Mittelwertdaten mehrerer vorangegangener Bilder gespeichert werden können. Auf diese Weise wird erreicht, daß bei der Auswertung eine größere Flexibilität bezüglich der Wahl eines vorangegangenen Bildes gegeben ist, insbesondere können die Zeitabstände der zu vergleichenden Bilder innerhalb bestimmter Grenzen variiert werden.

## Patentansprüche

1. Verfahren zur Erkennung von Veränderungen des Bildinhaltes von Videobildern, bei dem das Videobild in eine Vielzahl von Feldern unterteilt wird, für jedes Feld der Helligkeitswert integral bestimmt wird, der Helligkeitswert mit dem Helligkeitswert des entsprechenden Feldes aus einem vorangegangenen Videobild verglichen wird, und in Abhängigkeit des Vergleichsergebnisses Veränderungen im Bildinhalt festgestellt werden, wobei eine Alarmgabe erfolgt, wenn eine alarmrelevante Änderung erkannt wird,
**dadurch gekennzeichnet**, daß
- zur Erkennung von alarmrelevanten Änderungen aus dem aktuellen und dem entsprechenden vorangegangenen Helligkeitswert jedes Feldes ein Quotient gebildet wird,
- eine nicht alarmrelevante großflächige Helligkeitsänderung erkannt wird, wenn sich der Quotient in den meisten Feldern ändert, aber den gleichen Wert erhält, und
- bei einer großflächigen Helligkeitsänderung eine alarmrelevante Änderung erkannt wird, wenn in einem oder mehreren der Felder innerhalb der großflächigen Helligkeitsänderung ein zu den übrigen Feldern abweichender Wert des Quotienten festgestellt wird.

2. Verfahren nach Anspruch 1,
**dadurch gekennzeichnet**, daß
für die Quotienten der Werte der Helligkeitsänderung von entsprechenden Feldern eines vorangegangenen und eines aktuellen Bildes ein Grenzbereich vorgegeben wird, bei dessen Überschreiten eine Änderung des Bildinhaltes erkannt wird.

3. Verfahren nach Anspruch 1 oder 2,
**dadurch gekennzeichnet**, daß
- bei einer großflächigen Änderung ein mittlerer Quotient berechnet wird,
- ausgehend von diesem mittleren Wert ein Grenzbereich ermittelt wird, und
- eine alarmrelevante Änderung erkannt wird, wenn in einem oder mehreren Feldern dieser Grenzbereich überschritten wird.

4. Verfahren nach einem oder mehreren der Ansprüche 1 bis 3,
**dadurch gekennzeichnet**, daß
ein oder mehrere Felder zu einem Bereich zusammengefaßt werden und bei Erkennen einer alarmrelevanten Änderung in einem Bereich ein Alarmsignal ausgegeben wird, das diesem Bereich zugeordnet ist.

5. Verfahren nach einem oder mehreren der Ansprüche 1 bis 4,
**dadurch gekennzeichnet**, daß
anstelle der Helligkeitsinformation Farbsignale ermittelt und zur Bildung des Quotienten herangezogen werden.

6. Verfahren nach einem oder mehreren der Ansprüche 1 bis 5,
**dadurch gekennzeichnet**, daß
zusätzlich zur Helligkeitsinformation Farbinformationen zur Bildung des Quotienten herangezogen werden.

7. Vorrichtung zur Durchführung des Verfahrens zur Erkennung von Veränderungen des Bildinhaltes von Videobildern, bei dem das Videobild in eine Vielzahl von Feldern unterteilt wird, nach einem oder mehreren der Ansprüche 1 bis 6,
**gekennzeichnet durch**
- eine Aufnahmekamera (11)
- eine Funktionseinheit (12) zur Mittelwertbildung der Helligkeits- oder Farbinformation in jedem der eingeteilten Felder,
- einen Speicher (13) zum Ablegen von Mittelwertdaten,
- eine Funktionseinheit (15) zur Bildung des Quotienten von Mittelwerten entsprechender Felder aus einem aktuellen Bild und den im Speicher (13) abgelegten Mittelwerten eines vorangegangenen Bildes,
- eine Auswerteeinheit (16) zur Auswertung der erhaltenen Quotienten, wobei die in den einzelnen Feldern erhaltenen Quotienten verglichen werden und bei einer Abweichung eines oder mehrerer Felder vom allgemeinen Durchschnittswert eine alarmrelevante Veränderung erkannt wird,
- eine Alarmgabeeinheit (17) zur akustischen und/oder visuellen Ausgabe eines Alarmsignales bei Erkennen einer alarmrelevanten Veränderung, und
- eine Steuereinheit (14) zur Ablaufsteuerung.

8. Vorrichtung nach Anspruch 7,
**dadurch gekennzeichnet**, daß
der Speicher (13) so ausgelegt ist, daß die Mittelwertdaten mehrerer Bilder gespeichert werden können.

## Claims

1. A method of detecting changes in the image content of video images wherein the video image is subdivided into a plurality of sections, for each section the brightness value is integrally defined, the brightness value is compared with the brightness value of the corresponding section of a preceding video image, and as a function of the comparison result changes in the image content are determined, where an alarm is given when an alarm-relevant change is detected,
characterised in that
- for the detection of alarm-relevant changes a quotient is formed from the current brightness value and the corresponding preceding brightness value of each section,
- a non-alarm-relevant, large-area change in brightness is detected when the quotient in most of the sections changes but retains the same value and
- in the event of a large-area change in brightness an alarm-relevant change is detected when, in one or more of the sections within the large-area change in brightness, a value of the quotient which differs from the other sections is determined.

2. A method as claimed in Claim 1, characterised in that for the quotients of the values of the change in brightness of corresponding sections of a preceding image and a current image, a critical range is predetermined, on the overshooting of which a change in the image content is detected.

3. A method as claimed in Claim 1 or 2, characterised in that
- in the event of a large-area change, a mean quotient is calculated,
- commencing from this mean value, a critical range is determined and
- an alarm-relevant change is detected when this critical range is overshot in one or more sections.

4. A method as claimed in one or more of Claims 1 to 3, characterised in that one or more sections are combined to form a zone and on the detection of an alarm-relevant change in a zone an alarm signal assigned to this zone is emitted.

5. A method as claimed in one or more of Claims 1 to 4, characterised in that in place of the brightness information, colour signals are determined and used for the quotient formation.

6. A method as claimed in one or more of Claims 1 to 5, characterised in that in addition to the brightness information, colour information is used for the quotient formation.

7. A device for the implementation of the method for the detection of changes in the image content of video images, wherein the video image is subdivided into a plurality of sections, as claimed in one or more of Claims 1 to 6,
characterised by
- a surveillance camera (11)
- a function unit (12) for the mean value formation of the brightness- or colour information in each of the defined sections
- a memory (13) for the storage of mean value data
- a function unit (15) for the formation of the quotient of mean values of corresponding sections of a current image and the mean values, stored in the memory (13), of a preceding image,
- an analysis unit (16) for the analysis of the obtained quotients, where the quotients obtained in the individual sections are compared and in the event of a deviation of one or more sections from the general average value, an alarm-relevant change is detected,
- an alarm unit (17) for the acoustic and/or visual emission of an alarm signal on the detection of an alarm-relevant change and
- a control unit (14) for the flow control.

8. A device as claimed in Claim 7, characterised in that the memory (13) is designed such that the mean value data of a plurality of images can be stored.

## Revendications

1. Procédé pour identifier des modifications du contenu d'images vidéo, selon lequel on subdivise l'image vidéo en une multiplicité de zones, on détermine de façon intégrale la valeur de luminosité pour chaque zone, on compare la valeur de luminosité à la valeur de luminosité de la zone correspondante de l'image vidéo précédente, et en fonction du résultat de la comparaison, on détermine l'existence de modifications dans le contenu de l'image, une alarme étant délivrée lorsqu'une modification apte à déclencher une alarme est identifiée,
caractérisé en ce que
- pour identifier des modifications aptes à déclencher une alarme, un quotient est formé à partir de la valeur de luminosité actuelle et de la valeur de luminosité précédente correspondante de chaque zone,
- une modification de luminosité de surface étendue, qui n'est pas apte à déclencher une alarme, est identifiée lorsque le quotient varie dans la plupart des zones, mais p r e n d la même valeur, et
- une modification apte à déclencher une alarme est identifiée dans le cas d'une variation de luminosité sur une surface étendue, lorsque dans une ou plusieurs des zones une valeur du quotient, qui diffère par rapport aux autres zones, est déterminée à l'intérieur de la variation de luminosité sur une surface étendue.

2. Procédé selon la revendication 1, caractérisé en ce que
pour les quotients des valeurs de la variation de luminosité de zones correspondantes d'une image précédente et d'une image actuelle, on fixe par avance une gamme limite, lors du dépassement de laquelle une modification du contenu de l'image est identifiée.

3. Procédé selon la revendication 1 ou 2,
caractérisé en ce que
- dans le cas d'une variation sur une surface étendue, on calcule un quotient moyen,
- à partir de cette valeur moyenne, on détermine une gamme limite, et
- on identifie une variation apte à déclencher une alarme lorsque cette gamme limite est dépassée dans une ou plusieurs zones.

4. Procédé selon une ou plusieurs des revendications 1 à 3, caractérisé en ce qu'une ou plusieurs zones sont réunies pour former une région et, lors de l'identification d'une modification apte à déclencher une alarme dans une région, un signal d'alarme, qui est associé à cette région, est délivré.

5. Procédé selon une ou plusieurs des revendications 1 à 4, caractérisé en ce qu'à la place de l'information de luminosité, on détermine des signaux de couleur et on les utilise pour former le quotient.

6. Procédé selon une ou plusieurs des revendications 1 à 5, caractérisé en ce qu'on utilise en plus de l'information de luminosité, des informations de couleurs pour former le quotient.

7. Dispositif pour la mise en oeuvre du procédé pour identifier des modifications du contenu d'images vidéo selon lequel on divise l'image vidéo en une multiplicité de zones, selon une ou plusieurs des revendications 1 à 6,
caractérisé par
- une caméra d'enregistrement (11),
- une unité fonctionnelle (12) pour former la valeur moyenne de l'information de luminosité ou de couleur dans chacune des zones séparées par division,
- une mémoire (13) pour la mémorisation de données de valeurs moyennes,
- une unité fonctionnelle (15) pour former le quotient de valeurs moyennes de zones correspondantes à partir de l'image actuelle et à partir des valeurs moyennes, mémorisées dans la mémoire (13), d'une image précédente,
- une unité d'exploitation (16) pour évaluer les quotients obtenus, les quotients des différentes zones étant comparés et, dans le cas d'un écart d'une ou plusieurs zones par rapport à la valeur moyenne générale, une modification apte à déclencher une alarme est identifiée,
- une unité de délivrance d'alarme (17) servant à délivrer un signal d'alarme acoustique et/ou visuel lors de l'identification d'une modification apte à déclencher une alarme, et
- une unité de commande (14) pour la commande d'exécution.

8. Dispositif selon la revendication 7, caractérisé en ce que la mémoire (13) est agencée de telle sorte que les données des valeurs moyennes de plusieurs images peuvent être mémorisées.
